# EUROPÄISCHE PATENTSCHRIFT

(11) **EP 0 423 638 B1**
(45) Veröffentlichungstag und Bekanntmachung des Hinweises auf die Patenterteilung: **11.01.1995**
(21) Anmeldenummer: 90119589.1
(22) Anmeldetag: 12.10.1990
(51) Int. Cl.: H01H 47/00

(54) **Sicherheitsschaltung für elektromotorisch angetriebene und elektrisch brems- oder arretierbare Schwungmassen oder Maschinenteile**
Safety circuit for motor-driven and electrical brake- or arrestable oscillating weights or machine parts
Circuit de sécurité pour moteur électrique et freinage ou verrouillage électrique des masses oscillantes ou des éléments des machines

(30) Priorität: 18.10.1989 DE 3934662
(43) Veröffentlichungstag der Anmeldung: 24.04.1991
(73) Patentinhaber: GALLENSCHÜTZ METALLBAU GmbH, D-77815 Bühl (DE)
(72) Erfinder: Gallenschütz, Thomas, W-7580 Bühl/Baden (DE); Oberle, Gerhard, W-7570 Baden-Baden (DE); Ebert, Roland, W-7590 Achern (DE)
(74) Vertreter: Neymeyer, Franz, Dipl.-Ing. (FH)

(56) Entgegenhaltungen:
- CH-A- 639 788
- DE-A- 3 048 989
- DE-A- 3 444 213
- DE-B- 2 227 184
- GB-A- 1 594 577

## Beschreibung

Die Erfindung betrifft eine Sicherheitsschaltung für elektromotorisch angetriebene und elektrisch einschaltbare Brems- oder Arretiervorrichtungen von Schwungmassen oder Maschinenteilen, insbesondere einer Drehtüre, bei der wenigstens eine von zwei aufeinander zulaufenden Kanten mit einem berührungs- oder druckempfindlichen elektrischen Schaltelement od. dgl. versehen ist, dessen bei einer Betriebsstörung auftretenden Störsignale einer elektronischen Steuereinheit, insbesondere einem programmierbaren Mikroprozessor zugeführt werden und von dieser bzw. diesem mittels eines elektronischen Schalters zum Abschalten des Antriebsmotors und/oder zum Einschalten der Brems- oder Arretiervorrichtung benutzt werden.

Derartige Sicherheitsschaltungen dienen im allgemeinen dazu, sicherzustellen, daß Menschen oder Gegenstände, welche zwischen die beiden aufeinanderzulaufenden Kanten geraten und von diesen erfaßt werden, nicht verletzt bzw. beschädigt werden können, wobei die Hauptaufgabe darin besteht, den Teil, an dem sich die bewegte Kante befindet, zu stoppen, sobald das berührungs- oder druckempfindliche Schaltelement ein entsprechendes Störungssignal abgibt. Siehe hierzu zum Beispiel DE-A-3 444 213. Dabei kann dieses Stoppen des motorisch angetriebenen Teils auf zwei Arten erfolgen, nämlich durch Abschalten des Antriebsmotors und gleichzeitiges Einschalten einer Brems- oder Arretiervorrichtung oder aber nur durch das Einschalten der elektrischen Brems- oder Arretiervorrichtung. Im letzten Falle muß diese allerdings ein so starkes Bremsmoment aufbringen können, das vom Antriebsmoment des Motors und vom Schwungmoment der bewegten Masse nicht überwunden werden kann. Diese Bedingung ist aber auch für den Fall wichtig, daß das Abschalten des motorischen Antriebs durch irgendwelche Schaltstörungen unterbleibt.

Da für Personen eine erhöhte Sicherheit gegen Verletzungsgefahr gefordert wird, reichen die herkömmlichen jeweils nur einfach gesicherten Sicherheitsschaltungen für derartige Fälle nicht aus, denn es kann ja nie ausgeschlossen werden, daß gleichzeitig mit einem Ausfall der Abschaltsteuerung des Antriebsmotors auch ein Ausfall der Einschaltsteuerung der Brems- oder Arretiervorrichtung auftreten kann.

Der Erfindung liegt deshalb die Aufgabe zu Grunde, eine Sicherheitsschaltung der eingangs genannten Art derart zu verbessern, daß die Bewegung des mit der beweglichen Kante versehenen Teils, insbesondere eines Maschinenteils oder der Drehtür auch dann gestoppt wird, wenn beim Anliegen eines Störsignals der elektronische Schalter der Steuereinheit bzw. des Mikroprozessors den Stromkreis des Antriebsmotors nicht unterbricht und/oder die Steuereinheit bzw. der Mikroprozessor die Brems- oder Arretiervorrichtung nicht einschaltet. Außerdem soll die verbesserte Sicherheitsschaltung durch den Mikroprozessor laufend auf ihre Zuverlässigkeit überprüft werden können.

Gelöst wird diese Aufgabe erfindungsgemäß dadurch, daß der elektronischen Steuereinheit eine die jeweils anstehenden Störungssignale des Schaltelements empfangende und an die Steuereinheit weitergebende elektronische Schalteinheit vorgeschaltet ist, welche in zeitlicher Übereinstimmung mit der Länge der Störungssignale unabhängig von der Steuereinheit die Dauererregung eines Sicherheitsrelais, das unter wenigstens drei nur gemeinsam betätigbaren, zwangsgeführten oder teilzwangsgeführten Relaiskontaktschaltern wenigstens einen Schließerkontakt aufweist, unterbricht, wobei ein Schließerkontakt in Reihe mit dem elektronischen Schalter der Steuereinheit im Stromkreis des Antriebsmotors liegt, einer der beiden anderen Relaiskontaktschalter in einem mit einem Zeitglied versehenen Nebenstromkreis der Brems- oder Arretiervorrichtung liegt und wobei der dritte Relaiskontaktschalter in einem Kontrollstromkreis der Steuereinheit liegt, um dieser in Form eines Bestätigungssignals die ordnungsgemäße Arbeitsweise des Sicherheitsrelais bzw. der Schalteinheit zu bestätigen.

Durch die zusätzlichen Relaiskontaktschalter im Stromkreis des Antriebsmotors und in einem Nebenstromkreis der Brems- oder Arretiervorrichtung und durch deren Steuerung durch eine von der Steuereinheit bzw. vom Mikroprozessor unabhängigen Schalteinheit ist sichergestellt, daß auch bei einem teilweisen oder totalen Ausfall des den elektronischen Schalter des Motorstromkreises und das Einschalten der Brems- oder Arretiervorrichtung betreffenden Steuerteils der Steuereinheit bzw. des Mikroprozessors die bewegte Schwungmasse gestoppt wird, sobald ein Störungssignal an der Schalteinheit anliegt. Durch die gewählte Betriebsart des Sicherheitsrelais, nämlich durch die Dauerbestromung, ist darüber hinaus sichergestellt, daß bei einem Ausfall der Schalteinheit der Motorstromkreis ebenfalls unterbrochen und die Brems- oder Arretiervorrichtung eingeschaltet werden. Es ist also bereits dadurch eine gewisse Selbstkontrolle geschaffen. Darüber hinaus wird aber der Steuereinheit bzw. dem Mikroprozessor die ordnungsgemäße Arbeitsweise des Sicherheitsrelais durch den zusätzlichen, im Kontrollstromkreis liegenden Relaiskontaktschalter gemeldet, so daß die Funktionstüchtigkeit des Sicherheitsrelais und seiner beiden Arbeitskontakte einer dauernden Überwachung unterliegen.

Während die Ansprüche 2 bis 5 unterschiedliche Relaiskontaktschalter-Kombinationen betreffen, ist durch die Ausgestaltung nach Anspruch 6 ein zusätzlicher Sicherheitsfaktor insofern gegeben, als auch dann, wenn über längere Zeiträume hinweg kein Störungssignal auftritt, eine Überprüfung der Funktionstüchtigkeit des Sicherheitsrelais und seiner Kontakte in kürzeren Zeitabständen durchgeführt werden kann.

Anhand der Zeichnung wird die Erfindung nachstehend näher erläutert. Es zeigt:
- Fig. 1: in vereinfachter perspektivischer Frontansicht einen Personendurchgang mit Drehtüre;
- Fig. 2, 3 und 4: jeweils ein vereinfachtes Blockschaltbild der Sicherheitsschaltung mit drei unterschiedlichen Relaiskontaktschalter-Kombinationen.

Drehtüranlagen bestehen in der Regel aus einem zylindrischen Standkörper 20 mit zwei schalenartigen, feststehenden Sektoren 21 und 23, zwischen denen auf der Außen- und Innenseite jeweils eine Zutrittsöffnung 26 bzw. eine Austrittsöffnung vorgesehen ist, durch welche Personen eintreten bzw. heraustreten können. An den vertikalen Begrenzungsholmen 22 und 24 dieser Zutritts- bzw. Austrittsöffnungen 26 sind jeweils sog. Sicherheitsleisten 27 angeordnet, welche mit elektrischen, auf Druck reagierenden Schaltelementen 3 versehen sind. Diese Schaltelemente 3 erzeugen ein Strörungssignal, wenn beispielsweise während der Drehung der im Zentrum drehbar gelagerten dreiflügligen Drehtür 25, die von einem Motor 10 angetrieben wird, ein Gegenstand zwischen die Außenkante eines Türflügels und einen der Begrenzungsholme 22, 24 gelangt und dort festgeklemmt wird. Damit an diesem eingeklemmten Gegenstand oder Körperteil kein Schaden entsteht, muß dafür gesorgt werden, daß das von einem der Schaltelemente 3 erzeugte Störungssignal unmittelbar zum Anhalten der Drehtür führt. Da solche Drehtüren in der Regel eine nicht unbeträchtliche träge Masse haben, die während der Drehbewegung mit einer erheblichen kinetischen Energie ausgestattet sein kann, reicht es in der Regel nicht aus, in einem solchen Fall nur den Antriebsmotor abzuschalten. Vielmehr ist es erforderlich eine elektrisch ansteuerbare, unverzögert wirksam werdende Brems- oder Arretiervorrichtung vorzusehen, welche in der Lage ist, die der drehenden Drehtür innewohnende kinetiscche Energie (Schwungenergie) vollständig aufzunehmen, d.h. die Drehtür augenblicklich zum Stillstand zu bringen. Dabei muß aus Sicherheitsgründen die Brems- bzw. Arretierkraft der Brems- oder Arretiervorrichtung so groß sein, daß das Antriebsdrehmoment des Antriebsmotors 10 sie nicht überwinden kann. Die Brems- oder Arretiervorrichtung muß also in der Lage sein, die Drehtür auch dann noch anzuhalten, wenn der Antriebsmotor im Falle einer Störung in der Steuerung trotz des Störsignals nicht oder nicht sofort abgeschaltet wird.
Eine solche Brems- oder Arretiervorrichtung 7 ist in den Fig. 2 bis 4 schematisch dargestellt.

Zur Steuerung solcher Drehtüren 25 ist in der Regel ein Mikroprozessor 1 vorgesehen der mit Hilfe eines elektronischen Schalters 8 den Stromkreis 9 des Elektromotors 10 öffnet und schließt und der über eine Steuerleitung 12 auch die elektrische Brems- bzw. Arretiervorrichtung 7 ansteuert.

Damit nach dem Abschalten des Antriebsmotors 10 und dem Anhalten der Drehtüre 25 durch die elektrische Brems- oder Arretiervorrichtung 7 ein zwischen einem Türflügel und einem Begrenzungsholm 22 oder 24 eingeklemmter Gegenstand wieder befreit werden kann, muß die elektrische Brems- oder Arretiervorrichtung 7 nach einer kurzen, z. B. zwei Sekunden dauernden, Verzögerungszeit wieder abgeschaltet werden, damit die Drehtüre 25 wieder in entgegengesetzter Richtung verdreht werden kann. Zu diesem Zweck ist der Mikroprozessor 1 in seinem Schaltkreis der elektrischen Brems- oder Arretiervorrichtung 7 mit einem Zeitschaltglied ausgerüstet, welches diese Aufgabe erfüllt.

Während bei den bisher bekannten Schaltvorrichtungen der gattungsgemäßen Art die Störungssignale der Schaltelemente 3 unmittelbar dem Mikroprozessor 1 zugeführt werden und deshalb Funktionsstörungen im Mikroprozessor 1 beim Auftreten eines solchen Störungsfalles dazu führen können, daß der Antriebsmotor 10 nicht abgeschaltet und/oder die elektrische Brems- und Arretiervorrichtung nicht eingeschaltet wird, ist bei der in den Fig. 2 bis 4 dargestellten Sicherheitsschaltung dem Mikroprozessor 1 eine Steuereinheit 2 vorgeschaltet, welche die Störungssignale des Schaltelements 3 einerseits an den Mikroprozessor 1 weitergibt und diesen veranlaßt, die elektrische Brems- oder Arretiervorrichtung einzuschalten und durch seinen elektronischen Schalter 8 den Motorstromkreis 9 zu unterbrechen und die andererseits ein Sicherheitsrelais 4 steuert. Dieses Sicherheitsrelais 4 ist mit wenigstens drei nur gemeinsam betätigbaren, zwangsgeführten oder teilzwangsgeführten Relaiskontaktschaltern, **a**, **b**, **c** bzw. **a**, **b**, **d** bzw. **a**, **d**, **e** versehen, von denen mindestens einer ein Schließerkontakt **a** ist und zum zusätzlichen Abschalten bzw. Unterbrechen des Motorstromkreises 9 dient. Er ist zu diesem Zweck mit dem elektronischen Schalter 8 des Mikroprozessors 1 im Motorstromkreis 9 in Reihe geschaltet. Der zweite Relaiskontaktschalter **b** oder **e** liegt in einem Nebenstromkreis 6 der elektrischen Brems- oder Arretiervorrichtung 7, der zusätzlich mit einem Zeitschaltglied 5 ausgerüstet ist, weil er im Störungsfall die Funktion des vorstehend erwähnten Zeitschaltgliedes im Mikroprozessor 1 übernimmt.

Der dritte Relaiskontaktschalter **c** oder **d** liegt in einem Kontrollstromkreis 11 und dient dazu, dem Mikroprozessor jeweils beim Auftreten eines Störungssignales in Form eines Bestätigungssignals die ordnungsgemäße Arbeitsweise des Sicherheitsrelais 4 bzw. der Schalteinheit 2 zu melden.

Das Sicherheitsrelais 4 wird in Dauererregung betrieben, so daß es beim Eintreffen eines Störungssignals in der Schalteinheit 2 abgeschaltet wird und abfällt. Durch diese Betriebsart ist auch sichergestellt, daß eine Störung in der Schalteinheit 2 bzw. eine Funktionsstörung im Sicherheitsrelais 4 selbst dem Mikroprozessor 1 gemeldet wird, wenn diese zum Abfallen des Sicherheitsrelais 4 führt, ohne daß ein Störungssignal vorliegt.
Aus demselben Grunde sind auch die Sicherheitsleisten 27 bzw. deren Schaltelemente 3 so aufgebaut, daß sie beim Auftreten der geschilderten Störung ähnlich wirken wie ein Öffnerkontakt, daß also ein Dauerstrom unterbrochen oder reduziert wird.

Sicherheitsrelais mit zwangsgeführten oder teilzwangsgeführten Relaiskontaktschaltern haben die Eigenschaft, daß ihre Kontaktschalter mittels eines Betätigungssteges 28 nur gemeinsam in die jeweils andere Schaltstellung gebracht werden können. Zwangsführung bedeutet, so lange ein Kontakt bei einer bestimmten Schaltstellung geschlossen ist, dürfen keine Kontakte der entgegengesetzten Schaltlage geschlossen sein.
Dabei unterscheidet man zwischen Vollzwangsführung und Teilzwangsführung.
Vollzwangsführung nennt man den Zustand, daß beim Verschweißen (Nichtöffnen) eines beliebigen Kontaktes innerhalb eines Federsatzes der verschweißte Kontakt den Schaltzustand im gesamten Federsatz festlegt. Da dieser vollsynchrone Zustand nur bei 100 %iger Kontaktsicherheit gewährleistet ist, ist er in der Praxis nicht zu garantieren.
Teilzwangsführung heißt, daß bei einem verschweißten Öffnerkontakt kein Schließerkontakt geschlossen sein darf und daß bei einem verschweißten Schließerkontakt kein Öffnerkontakt geschlossen sein darf.

Wegen der in der Praxis wohl nie zu erreichenden 100 %igen Kontaktsicherheit, kann es bei der Teilzwangsführung vorkommen, daß zwar bei einem verschweißten Öffnerkontakt kein Schließer geschlossen ist und umgekehrt, daß aber bei einem verschweißten Schließerkontakt ein anderer Schließerkontakt öffnet bzw. bei einem verschweißten Öffnerkontakt ein anderer Öffnerkontakt öffnet. Solche Zustände sind aber nicht sicher beherrschbar und deshalb im Rahmen einer Sicherheitsschaltung nicht zuverlässig einsetzbar.

Die in den Fig. 2 bis 4 schematisch dargestellten Sicherheitsschaltungen arbeiten wie folgt:
Sobald in der Schalteinheit 2 vom Schaltelement 3 ein Störungssignal empfangen wird, wird dieses an den Mikroprozessor 1 weitergegeben, und dieser unterbricht durch seinen elektronischen Schalter 8 den Motorstromkreis 9. Zugleich wird von der Schalteinheit 2 auch das Sicherheitsrelais 4 abgeschaltet, so daß sämtliche Relaiskontaktschalter **a**, **b**, **c** bzw. **d** und **e** jeweils in ihrer entgegengesetzte Schaltstellung springen, d.h. die Relaiskontaktschalter **a**, **b** und **c** öffnen, während die Relaiskontaktschalter **d** und **e** jeweils gleichzeitig schließen. Das Öffnen der Relaiskontaktschalter **a** erfolgt im Normalfall, also wenn der elektronische Schalter 8 ordnungsgemäß funktioniert, leistungslos, weil die mechanischen Relaiskontaktschalter langsamer sind als der elektronische Schalter 8. Sowohl vom Mikroprozessor 1 als auch durch die Relaiskontaktschalter **b** bzw. **e** wird jeweils etwa gleichzeitig die elektrische Brems- und Arretiervorrichtung 7 eingeschaltet, damit sie die zuvor vom Motor angetriebene Drehtür 25 augenblicklich anhält.
Durch das im Mikroprozessor 1 bzw. im Nebenstromkreis 6 befindliche Zeitschaltglied 5 wird die elektrische Brems- oder Arretiervorrichtung 7 nach etwa zwei Sekunden wieder abgeschaltet.

Durch die Relaiskontaktschalter **c** bzw. **d** wird das Abfallen des Sicherheitsrelais 4 jeweils an den Mikroprozessor 1 gemeldet. Durch eine entsprechende Prüfschaltung bzw. ein entsprechendes Prüfprogramm kann der Mikroprozessor 1 im Falle des Ausbleibens dieses Bestätigungssignals das Wiedereinschalten des Antriebsmotors 10 verhindern bzw. die Benutzung der Drehtür durch Einschalten der elektrischen Brems- oder Arretiervorrichtung blockieren.

Der Kontrollschaltkreis mit dem Kontaktschalter **c** bzw. **d** dient also zur Überwachung der Funktionstüchtigkeit der sog. Sicherheitslinie, welche das Relais 4 mit seinen Relaiskontaktschaltern **a** bis **e** darstellt.

Weil es aber vorkommen kann, daß bei normalem Betrieb einer Drehtür Störfälle, die ein Störungssignal durch die Sicherheitsleisten 27 auslösen, nur in langen Zeitabständen erfolgen und in diesen Zeitabständen normalerweise keine Überprüfung der Funktionstüchtigkeit dieser sog. Sicherheitslinie erfolgt, ist vorgesehen, daß der Mikroprozessor 1 in gewissen überschaubaren Zeitabständen regelmäßig Prüfimpulse an die Schalteinheit 2 gibt, welche ebenfalls ein Abfallen des Sicherheitsrelais 4 bewirken, um festzustellen, ob die Funktionstüchtigkeit des Sicherheitsrelais 4 noch vorliegt. Wenn in einem solchen Fall der Relaiskontaktschalter **c** bzw. **d** anspricht erhält der Mikroprozessor 1 wieder das Bestätigungssignal. Nur dann, wenn einer der drei Relaiskontaktschalter **a**, **b**, **c** bzw. **a**, **b**, **d** bzw. **a**, **d**, **e** am Umspringen in die entgegengesetzte Schaltlage gehindert ist, wird dieses Bestätigungssignal ausbleiben mit der Folge, daß der Mikroprozessor 1 die Anlage außer Betrieb setzt.

Während das Sicherheitsrelais 4 bei der Ausführungsform der Fig. 2 mit drei Schließerkontakten **a**, **b**, **c** ausgerüstet ist, ist das Sicherheitsrelais 4 bei der Ausführungsform gem. Fig. 3 mit zwei Schließerkontakten **a** und **b** und mit einem Öffnerkontakt **d** ausgerüstet, und bei der Ausführungsform der Fig. 4 ist das Sicherheitsrelais 4 nur mit einem Schließerkontakt **a** und mit zwei Öffnerkontakten **d** und **e** ausgerüstet. In allen Fällen ist aber der Schließerkontakt **a** in Reihe mit dem elektronischen Schalter 8 des Motorstromkreises 9 angeordnet.

Weil bei drei gleichartigen Relaiskontaktschaltern **a**, **b**, **c** wegen der nie 100 %ig vorhandenen Kontaktsicherheit trotz Vollzwangführung oder Teilzwangsführung nicht garantiert werden kann, daß z.B. der Relaiskontaktschalter **c** nicht öffnet, wenn der Relaiskontaktschalter **a** verschweißt ist, kann bei dieser Ausführungsform die sog. Sicherheitslinie für sich genommen keine 100 %ige Sicherheit bieten.

Bei den Ausführungsformen der Fig. 3 und 4 hingegen, bei denen der im Kontrollstromkreis liegende Relaiskontaktschalter **d** als Öffnerkontakt ausgebildet ist und gegenüber dem Schließerkontakt **a** jeweils die entgegengesetzte Schaltlage einnimmt, kann durch die vorgesehene Teilzwangsführung garantiert werden, daß bei verschweißtem, also fehlerhaft nicht öffnenden Relaiskontaktschalter **a** der Relaiskontaktschalter **d** nicht schließt und somit kein Bestätigungssignal für die ordnungsgemäße Funktionsweise an den Mikroprozessor 1 abgeben kann.
Dasselbe trifft auch für die Ausführungsform der Fig. 4 zu, bei welcher auch der im Nebenstromkreis 6 der elektrischen Brems- und Arretiervorrichtung liegende Relaiskontaktschalter **e** als Öffnerkontakt ausgebildet ist.

Während bei der Ausführungsform der Fig. 3 zumindest nicht völlig ausgeschlossen werden kann, daß bei verschweißtem Schließerkontakt **a** der Schließerkontakt **b** des Nebenstromkreises 6 der elektrischen Brems- und Arretiervorrichtung öffnet, wenn das Sicherheitsrelais 4 abfällt, ist bei einer Teilzwangsführung im Falle der Fig. 4 diese Möglichkeit mit Sicherheit ausgeschlossen, d.h. wenn **a** nicht öffnet, kann **e** nicht schließen.

Aus den dargelegten Gründen ist die in Fig. 3 dargestellte Ausführungsform der Sicherheitsschaltung, bei der das Sicherheitsrelais 4 mit zwei Schließerkontakten **a** und **b** und einem Öffnerkontakt **d** versehen ist, vorzuziehen, wenn der Öffnerkontakt in den Kontrollstromkreis 11 und der zweite Schließerkontakt **b** in den Nebenstromkreis der elektrischen Brems- oder Arretiervorrichtung 7 gelegt wird. Die beiden Ausführungsformen der Fig. 2 und 4 sind zwar grundsätzlich auch verwendbar, allerdings ist wegen der nie 100 %ig vorhandenen Kontaktsicherheit auch bei Vollzwangsführung der Relaiskontaktschalter nicht die optimale Funktionssicherheit gewährleistet, wie bei der Ausführungsform der Fig. 3.

Durch die erfindungsgemäße Sicherheitsschaltung ist mit einfachen Mitteln nicht nur die Betriebssicherheit der Drehtüranlage auf einen hohen Zuverlässigkeitsgrad verbessert worden, sondern es ist auch sichergestellt, daß die zusätzliche sog. Sicherheitslinie selbst laufend auf ihre Funktionstüchtigkeit überwacht werden kann.

Diese Sicherheitsschalteinrichtung ist überall dort anwendbar, wo motorbetriebene Schwungmassen bei Auftreten eines Störsignals augenblicklich gestoppt werden müssen. Ihre Anwendung ist also nicht nur auf Drehtüren und automatische Tür- und Toranlagen allgemein beschränkt, sondern auch bei Maschinen und Maschinenteilen verwendbar.

## Patentansprüche

1. Sicherheitsschaltung für elektromotorisch angetriebene und elektrisch einschaltbare Brems- oder Arretiervorrichtungen (7) von Schwungmassen oder Maschinenteilen, insbesondere einer Drehtüre, bei der wenigstens eine von zwei aufeinander zulaufenden Kanten mit einem berührungs- oder druckempfindlichen elektrischen Schaltelement (3) od. dgl. versehen ist, dessen bei einer Betriebsstörung auftretenden Störungssignale einer elektronischen Steuereinheit, insbesondere einem programmierbaren Mikroprozessor (1), zugeführt werden und von dieser bzw. diesem mittels eines elektronischen Schalters (8) zum Abschalten des Antriebmotors (10) und/oder zum Einschalten der Brems- oder Arretiervorrichtung (7) benutzt werden,
**dadurch gekennzeichnet**,
daß der elektronischen Steuereinheit (1) eine die jeweils anstehenden Störungssignale des Schaltelements (3) empfangende und an die Steuereinheit (1) weitergebende elektronische Schalteinheit (2) vorgeschaltet ist, welche in zeitlicher Übereinstimmung mit der Länge der Störungssignale unabhängig von der Steuereinheit (1) die Dauererregung eines Sicherheitsrelais (4), das unter wenigstens drei nur gemeinsam betätigbaren, zwangsgeführten oder teilzwangsgeführten Relaiskontaktschaltern (**a**, **b**, **c**; od. **a**, **b**, **d**; od. **a**, **d**, **e**), wenigstens einen Schließerkontakt (**a**, **b**, od. **c**) aufweist, unterbricht, wobei ein Schließerkontakt (**a**) in Reihe mit dem elektronischen Schalter (8) der Steuereinheit (1) im Stromkreis (9) des Antriebsmotors (10) liegt, einer der beiden anderen Relaiskontaktschalter (**b** od. **e**) in einem mit einem Zeitschaltglied (5) versehenen Nebenstromkreis (6) der Brems- oder Arretiervorrichtung (7) liegt, und wobei der dritte Relaiskontaktschalter (**c** od. **d**) in einem Kontrollstromkreis (11) der Steuereinheit (1) liegt, um dieser in Form eines Bestätigungssignals die ordnungsgemäße Arbeitsweise des Sicherheitsrelais (4) bzw. der Schalteinheit (2) zu bestätigen.

2. Sicherheitsschaltung nach Anspruch 1, dadurch gekennzeichnet, daß alle drei Relaiskontakte (**a**, **b**, **c**) Schließerkontakte sind.

3. Sicherheitsschaltung nach Anspruch 1, dadurch gekennzeichnet, daß wenigstens der im Kontrollstromkreis (11) liegende Relaiskontakt (**d**) ein Öffnerkontakt ist.

4. Sicherheitsschaltung nach Anspuch 1, dadurch gekennzeichnet, daß der im Kontrollstromkreis (11) liegende Relaiskontakt (**d**) ein Öffnerkontakt ist und daß der im Nebenstromkreis (6) der Brems- oder Arretiervorrichtung (7) liegende Relaiskontakt (**b**) ein Schließerkontakt ist.

5. Sicherheitsschaltung nach Anspruch 3, dadurch gekennzeichnet, daß der im Nebenstromkreis (6) der Brems- oder Arretiervorrichtung (7) liegende Relaiskontakt (**e**) ein Öffnerkontakt ist.

6. Sicherheitsschaltung nach einem der Ansprüche 1 bis 5, dadurch gekennzeichnet, daß der Mikroprozessor (1) im Ruhezustand zur testweisen Unterbrechung der Dauererregung des Relais (4) in gewissen Zeitabständen den Störungssignalen des Schaltelements (3) entsprechende Prüfsignale an die elektronische Schalteinheit (2) gibt und daß dabei der im Kontrollstromkreis (11) liegende Relaiskontakt (**c**, **d**) bei korrekter Arbeitsweise das Bestätigungssignal an den Mikroprozessor (1) liefert.

## Claims

1. Safety circuit for electrically selectable braking and locking devices (7) driven by electric motor in flywheels or machine parts, in particular of a revolving door, in which at least one of two edges extending towards one another is provided with an electrical circuit element (3) or similar, which is sensitive to touch or pressure, and from which the signals generated in the case of an operational fault are fed to an electronic control unit, in particular a programmable microprocessor (1), and are used by this or these to switch off the drive motor (10) and/or to switch on the braking or locking device (7) by means of an electronic switch (8), characterised in that connected in series to the electronic control unit (1), an electronic switching unit (2) is provided, which receives the respective fault signals generated by the circuit element (3) and passes them on to the control unit (1) and interrupts the permanent excitation of a safety relay (4), which among at least three only jointly operable, guided or partially guided relay contacts switches (a, b, c; or a, b, d; or a, d, e) has at least one normally-open contact (a, b or c), wherein a normally-open contact (a) is connected in series with the electronic switch (8) of the control unit (1) in the power circuit (9) of the drive motor (10), one of the two other relay contact switches (b or e) is located in a secondary circuit (6) of the braking or locking device (7) provided with a time switch element (5), and wherein the third relay contact switch (c or d) is located in a test circuit (11) of the control unit (1) in order to confirm the orderly operation of the safety relay (4) or the switching unit (2) in the form of an acknowledgment signal.

2. Safety circuit according to Claim 1, characterised in that all three relay contacts (a, b, c) are normally-open contacts.

3. Safety circuit according to Claim 1, characterised in that at least the relay contact (d) located in the test circuit (11) is a break contact.

4. Safety circuit according to Claim 1, characterised in that the relay contact (d) located in the test circuit (11) is a break contact, and that the relay contact (b) located in the secondary circuit (6) of the braking and locking device (7) is a normally-open contact.

5. Safety circuit according to Claim 3, characterised in that the relay contact (e) located in the secondary circuit (6) of the braking and locking device (7) is a break contact.

6. Safety circuit according to one of Claims 1 to 5, characterised in that when idle, the microprocessor (1) passes test signals corresponding to the fault signals of the circuit element (3) to the electronic switching unit (2) to interrupt the permanent excitation of the relay (4) for test purposes at specific time intervals; and that in the case of correct operation, the relay contact (c, d) located in the test circuit (11) passes the acknowledgment signal to the microprocessor (1).

## Revendications

1. Circuit de sécurité pour des dispositifs de freinage ou d'arrêt (7) de masses oscillantes ou d'éléments de machines, avec entraînement par moteur électrique et mise en marche électrique, en particulier une porte tournante, dans laquelle au moins deux bords se déplaçant l'un vers l'autre sont munis d'un élément de circuit électrique (3) ou analogue sensible au contact ou à la pression, dont les signaux de perturbation apparaissant lors d'un dérangement de service sont transmis à une unité de commande électronique, en particulier un microprocesseur (1) programmable, qui les utilise, au moyen d'un interrupteur électronique (8), pour arrêter le moteur d'entraînement (10) et/ou pour la mise en circuit du dispositif de freinage ou d'arrêt (7), **caractérisé en ce** qu'en amont de l'unité de commande (1) est prévue une unité de commutation électronique (2) qui reçoit les signaux de perturbation de l'élément de circuit (3), les transmet à l'unité de commande (1) et coupe, en concordance de temps avec la longueur des signaux de perturbation et indépendamment de l'unité de commande (1), l'excitation permanente d'un relais de sécurité (4) lequel comporte au moins un contact de travail (a, b ou c) parmi au moins trois contacteurs-disjoncteurs (a, b, c; ou a, b, d; ou a, d, e) à guidage forcé ou à guidage forcé partiel qui ne peuvent être actionnés qu'ensemble, le contact de travail (a) étant monté en série avec l'interrupteur électronique (8) de l'unité de commande (1) dans le circuit (9) du moteur d'entraînement (10), l'un des deux autres contacteurs-disjoncteurs (b ou e) étant monté dans un circuit secondaire (6) du dispositif de freinage ou d'arrêt (7) muni d'un relais temporisateur (5), et le troisième contacteur-disjoncteur (c ou d) étant intercalé dans un circuit de contrôle (11) de l'unité de commande (1) pour signaler à cette dernière, sous la forme d'un signal d'accusé de réception, le fonctionnement correct du relais de sécurité (4) et respectivement de l'unité de commutation (2).

2. Circuit de sécurité selon la revendication 1, caractérisé en ce que les trois contacteurs-disjoncteurs (a, b, c) sont des contacts de travail.

3. Circuit de sécurité selon la revendication 1, caractérisé en ce qu'au moins le contact (d) du relais situé dans le circuit de contrôle (11) est un contact de repos.

4. Circuit de sécurité selon la revendication 1, caractérisé en ce que le contact (d) du relais situé dans le circuit de contrôle (11) est un contact de repos et que le contact (b) du relais situé dans le circuit secondaire (6) du dispositif de freinage ou d'arrêt (7) est un contact de travail.

5. Circuit de sécurité selon la revendication 3, caractérisé en ce que le contact (e) du relais situé dans le circuit secondaire (6) du dispositif de freinage ou d'arrêt (7) est un contact de repos.

6. Circuit de sécurité selon l'une des revendications 1 à 5, caractérisé en ce que, pour l'interruption de l'excitation permanente du relais (4) à titre de test, le microprocesseur (1) transmet à l'unité de commutation électronique (2), à l'état de repos, à des intervalles de temps déterminés, des signaux de contrôle correspondant aux signaux de perturbation de l'élément de circuit (3), et que le contact du relais (c, d) situé dans le circuit de contrôle (11) envoie alors au microprocesseur (1) le signal d'accusé de réception si le fonctionnement est correct.
